# FASCICULE DE BREVET EUROPEEN

(11) **EP 0 046 438 B1**
(45) Date de publication et mention de la délivrance du brevet: **24.04.1985**
(21) Numéro de dépôt: 81450010.4
(22) Date de dépôt: 17.08.1981
(51) Int. Cl.: E04B 1/32

(54) **Ossature d'éléments dont l'assemblage permet l'édification d'une construction modulaire**
Elementengerüst, dessen Zusammenfügen das Bauen einer modularen Konstruktion ermöglicht
Frame of elements the assembly of which constitutes a modular construction

(30) Priorité: 19.08.1980 FR 8018322
(43) Date de publication de la demande: 24.02.1982
(73) Titulaire: Bourdier, Gilbert, F-33110 Le Bouscat (FR); Bonardo, Pierre, F-33360 Carignan (FR); Bourdier, Daniel, F-33310 Lormont (FR); Eyquem, Gérard, F-33360 Carignan (FR); Mazabrey, Christian, F-33100 Bordeaux (FR); Reclus, Robert, 33240 Cubzac Les ponts (FR)
(72) Inventeur: Bourdier, Gilbert, F-33110 Le Bouscat (FR); Bonardo, Pierre, F-33360 Carignan (FR); Bourdier, Daniel, F-33310 Lormont (FR); Eyquem, Gérard, F-33360 Carignan (FR); Mazabrey, Christian, F-33100 Bordeaux (FR); Reclus, Robert, 33240 Cubzac Les ponts (FR)
(74) Mandataire: Trolliet, Jean-Claude

## Description

La présente invention est relative à une ossature d'éléments dont l'assemblage entre eux permet l'édification d'une construction de base modulaire présentant des surfaces géométriques diverses, tel que demi cône ou demi cylindre s'entrecroisant, lesdits éléments incorporant tout à la fois les éléments porteurs et de couverture, les éléments porteurs délimitant trois côtés selon une forme appropriée développable, tel que connu du brevet FR-A-2 207 225 et/ou mise en forme selon le brevet US-A-4 023 317.

L'invention a pour but de réaliser une ossature d'éléments dont l'assemblage de huit d'entre eux permet l'édification d'une construction de base modulaire dont la forme est le croisement à 90° de quatre voûtes prolongeant quatre ouvertures de façades demi circulaires du type ci-dessus, réalisable industriellement.

Ce but est obtenu par la réalisation d'une ossature d'éléments comportant trois pièces supports, une de rive, de faîtage et une intermédiaire, en formes suivant des lignes remarquables délimitant trois côtés, la pièce de rive ou de façade partielle présente une forme en quart de cercle, celle de faîtage perpendiculaire à celle de rive une droite oblique et l'intermédiaire une portion de cercle prolongé par une droite oblique, la pièce de rive et de faîtage étant raccordées entre elles en une extrémité tandis qu'en son autre extrémité celle de faîtage est raccordée en l'extrémité de la partie droite oblique de celle intermédiaire, la pièce intermédiaire et celle de rive étant reliées entre elles au moyen d'entretoises transversales destinées outre à maintenir les pièces à un écartement désiré ainsi qu'à supporter une armature fixée aux trois pièces supports pour l'enrobage de l'espace compris entre les trois pièces supports par un voile de matériau approprié tel que béton, bille de verre, etc..., se solidarisant à l'ossature lors du coulage desdits matériaux dans un moule de configuration approprié servant de coffrage.

D'autres caractéristiques et avantages de l'invention ressortiront plus clairement de la description qui va suivre faite en regard des dessins joints donnés à titre d'exemple non limitatif, où :
la figure 1 est une vue en perspective d'une construction modulaire de base,
la figure 2, une vue en perspective d'une ossature d'élément,
la figure 3, la pièce de rive,
la figure 4, la pièce de faîtage,
la figure 5, la pièce intermédiaire,
la figure 6, le détail d'assemblage de deux côtés, faîtage ou intermédiaire entre eux à l'aplomb d'un boulon d'assemblage,
la figure 7, l'enrobage d'une pièce par le matériau de remplissage,
la figure 8, le raccordement en faîtage des éléments,
la figure 9, une vue de dessus du raccordement en faîtage.

Comme représenté figure 1, la construction modulaire de base 1 dont la forme est le croisement à 90° de quatre voûtes prolongeant quatre ouvertures de façade 2 demi circulaire est constituée par l'assemblage de huit éléments, quatre droits 3 et quatre gauches 3x, engendrant chacun une ossature support de matériaux de remplissage, chaque ossature d'élément comporte comme représenté figures 2, 3, 4 et 5 trois pièces support en métal ou autre, en forme suivant des lignes remarquables délimitant trois côtés, une pièce de rive 4 en forme de quart de cercle prolongé perpendiculairement par un faîtage 5 qui est une droite oblique, elle-même raccordée en son autre extrémité à une pièce intermédiaire 6 présentant une portion de cercle 7 prolongée par une droite oblique 8, la pièce intermédiaire 6 et celle de rive 4 sont reliées et maintenues entre elles par des entretoises transversales 9 servant à supporter une armature 10 pour un matériau de remplissage 16 représenté figures 6 et 7, tel que béton, bille de verre ou tout autre appliqué par coulage au moyen d'un moule de configuration approprié de telle sorte que ledit matériau de remplissage enrobe les pièces supports 4, 5 et 6, traverses 9 et armature 10 et constitue un élément 3 ou 3x résistant aux efforts de flexion et compression auxquels il est soumis et de ce fait engendre la résistance de la construction.

En partie basse la pièce de rive 4 et intermédiaire 6 sont raccordées à une platine 11 afin de permettre leur ancrage au sol, en extrémité supérieure la pièce intermédiaire 6 et celle de faîtage 5 sont raccordées à une platine formée 12 tel que représenté figures 8 et 9, ladite platine 12 est reliée à une couronne 13 circulaire au moyen de boulons ou tout autre moyen de fixation, ladite couronne 13 servant à recevoir et maintenir sur son pourtour les éléments 3 et 3x, elle constitue une clé de voûte reprenant les efforts verticaux et horizontaux.

Comme représenté figure 6, les pièces intermédiaires droites ou gauches 6 et de faîtage 5 sont pourvues d'évidements 14 permettant lors de l'édification de la construction par le montage successif des éléments, l'assemblage entre eux des côtés adjacents de deux éléments consécutifs et symétriques par tout moyen approprié tel que boulons, à l'aplomb des évidements 14 des réservations 15 sont aménagées dans le matériau de remplissage 16 et ce afin de permettre l'introduction de l'élément d'assemblage, comme le fait ressortir la figure 6, le matériau de remplissage 16 est arasé à l'aplomb de la pièce support, en sa partie supérieure extérieure une saignée 17 est aménagée pour recevoir un joint d'étanchéité et de dilatation 18 mis en place lors de l'assemblage de deux éléments consécutifs.

Tel que le représente la figure 7, le matériau de remplissage 16 enrobe les pièces supports à l'exception de la face 19 destinée à s'appuyer sur la face correspondante de la pièce de l'élément qui la précède.

Le matériau de remplissage 16 représenté figures 8 et 9 au niveau du faîtage et notamment au niveau du raccordement avec la couronne 13 présente une saignée 20 destinée à recevoir un joint d'étanchéité et de dilatation 21, afin d'obturer la partie intérieure de la couronne 13, un élément 22 est rapporté soit qu'il est réalisé avec le même matériau de remplissage ou tout autre matériau, il présente une configuration lui permettant de s'emboîter dans l'évidement de la couronne et son pourtour est pourvu d'une colerette 23 destinée à recouvrir le matériau de remplissage 16 des éléments 3 et 3x, et de ce fait assurer l'étanchéité.

Sans sortir du cadre de l'invention, plusieurs constructions modulaires ou parties de constructions modulaires peuvent être raccordées entre elles, à l'aplomb des ouvertures de façade 2 en demi cercles, pour ce faire les pièces de rive sont pourvues d'évidements non représentés permettant de recevoir les éléments d'assemblage.

Selon un autre mode de réalisation représenté figure 10, une construction modulaire de base peut être constituée par l'assemblage de quatre éléments supports 30, chaque élément 30 présentant une forme correspondant à l'assemblage de deux éléments consécutifs 3 et 3x à la seule différence qu'il comporte une seule pièce intermédiaire 6.

Suivant une variante de réalisation représentée figure 11, une construction modulaire de base peut être constituée par l'assemblage de seize éléments supports, huit éléments 31 : quatre droits et quatre gauches et huit éléments 32 : quatre droits et quatre gauches, l'assemblage des éléments 31 et 32 correspondant à la forme d'un élément 3, le faîtage 5 est en deux parties 33 et 34, chacune des extrémités opposées à la pièce de rive 4 et intermédiaire 6 sont reliées à des pièces supports 35 et 35x fixées en partie basse à la platine 11, lesdites pièces supports 35 et 35x présentent une portion de courbe prolongée par une droite oblique, elles sont pourvues d'évidements permettant leur assemblage entre elles par tous moyens appropriés.

## Revendications

1. Ossature d'éléments (3 et 3x) dont l'assemblage de huit d'entre eux symétriques deux à deux permet l'édification d'une construction modulaire (1) dont la forme est le croisement à 90° de quatre voûtes prolongeant quatre ouvertures de façade (2) en demi cercles caractérisée en ce que chaque ossature d'éléments comporte trois pièces supports, une de rive (4), de faîtage (5) et intermédiaire (6), en forme suivant des lignes remarquables délimitant trois côtés, la pièce de rive (4) ou de façade présente une forme en quart de cercle, celle de faîtage (5) perpendiculaire à celle de rive (4) une droite oblique et l'intermédiaire (6) une partie de cercle (7) prolongée par une droite oblique (8), la pièce de rive (4) et celle intermédiaire (6) étant reliées entre elles par des entretoises transversales (9) supportant une armature (10) fixée aux trois pièces supports par un matériau de remplissage (16) appliqué par coulage au moyen d'un moule de configuration approprié servant de coffrage.

2. Ossature d'éléments selon la revendication 1 caractérisée en ce que l'extrémité de la droite oblique (8) de la pièce intermédiaire (6) et celle de faîtage (5) opposée à celle de rive (4) se raccordent sur une platine formée (12) s'assemblant sur une couronne (13) constituant une clé de voûte.

3. Ossature d'éléments selon la revendication 1 caractérisée en ce que en partie supérieure du matériau de remplissage (16) une saignée (17) est aménagée pour recevoir un joint d'étanchéité et de dilatation (18) placé lors du montage des éléments.

4. Ossature d'éléments selon la revendication 1 caractérisée en ce que deux éléments (3 et 3x) consécutifs assemblés entre eux constituent un nouvel élément (30) permettant au moyen de quatre nouveaux éléments symétriques entre eux l'édification d'une construction modulaire.

5. Ossature d'éléments selon la revendication 1 caractérisée en ce qu'un élément support (3 ou 3x) peut être constitué par l'assemblage de deux demi éléments (31 ou 32) comportant quatre pièces de rive (6, 11, 35, 33) (4, 11, 35x, 34) en forme suivant des lignes remarquables, une construction modulaire étant édifiée au moyen de seize éléments supports (31 et 32).

## Claims

1. Framework of units (3 and 3x), the assembly of eight of which symmetrically two by twomakes it possible to erect a modular construction (1) the form of which is a 90° cross formed by four arches in the extention of four outside openings (2) in the form of semicircles, characterized by the fact that each framework of units comprises three supporting parts, one edge (4), one ridge (5) and one intermediate (6), in shape following noticeable lines delimiting three sides, the edge (4) or façade part is in the shape of a quarter-circle, the ridge (5) at right angles to the edge (4), an oblique straight line and the intermediate (6) an arc of a circle (7) extended by an oblique straight line (8), the edge (4) and intermediate (6) parts being joined together by transverse struts (9) holding a frame (10) fixed to the three supporting parts by a filling material (16) applied by pouring into an appropriate shaping mould which serves as a form.

2. Framework of units as per claim 1, characterized by the fact that the end of the oblique straight line (8) of the intermediate part (6) and the ridge (5) opposite the edge part (4) fit together on a shaped plate (12) being assembled to a crown (13) constituting a keystone.

3. Framework of units as per claim 1, characterized by the fact that in the upper part of the filling material (16) a groove (17) is made to take a sealing and expansion joint (18) fitted during the course of the assembly of the units.

4. Framework of units as per claim 1, characterized by the fact that two consecutive units (3 and 3x) assembled together constitute a new unit (30), making it possible, by using four new mutually symmetrical units, to erect a modular construction.

5. Framework of units as per claim 1, characterized by the fact that one supporting unit (3 or 3x) may be made up by assembling two half-units (31 or 32) comprising four edge parts (6, 11, 35, 33) (4, 11, 35x, 34) in shape following noticeable lines, a modular construction being erected using sixteen supporting units (31 and 32).

## Patentansprüche

1. Elemente-Gerüst (3 und 3x), wovon 8 - jeweils zwei zu zwei symetrisch zusammengestellt - die Errichtung einer Modular-Konstruktion (1) ermöglichen. Die Form ist durch die Kreuzung zu 90° der 4 Bögen, die die 4 Fassaden- Öffnungen (2) in Halb-Kreis-Form verlängern, gebildet. Charakterisiert dadurch, daß jedes Elemente-Gerüst aus 3 Träger-Stücken besteht : Eins für den Randstreifen (4), eins für das Dachfirst (5) und Zwischenstück (6) - geformt nach bemerkenswerten Linien - die 3 Seiten abgrenzen : Der Rand- (4) oder Fassaden-Streifen bilden die Form eines Viertel-Kreises, die des Dachfirst (5) - senkrecht zum Randstreifen (4) - bildet eine Schräg-Linie, und das Zwischenstück (6) einen Teil des Kreises, verlängert durch eine Schräglinie (8). Der Randstreifen (4) und das Zwischenstück (6) sind durch Querstreben (9) mit einander verbunden und tragen eine Armierung, die an den drei Tragteilen befestigt ist und zwar durch Füllmaterial (16), welches mittels einer der Konfiguration entsprechenden Form eingegossen wird und als Deckenschalung dient.

2. Elemente-Gerüst, gemäß Patentanspruch 1, charakterisiert dadurch, daß das Ende der Schräg- Linie (8) des Zwischenstücks (6) und die des Dachfirst (5), die dem Randstreifen (4) gegenüberliegen, sich auf einer geformten Tragplatte (12) anbringen, sich auf einer Krone (13) zusammenfügen und somit die Querwölbung bilden.

3. Elemente-Gerüst, gemäß Patentanspruch 1, charakterisiert dadurch, daß auf der oberen Seite des Füll-Materials (16) eine Fuge (17) für einen Dichtungs- und Dehnungs-Stab (18) vorgesehen ist. Dieser Stab wird beim Zusammenbau der Elemente angebracht.

4. Elemente-Gerüst, gemäß Patentanspruch 1, charakterisiert dadurch, daß 2 Elemente (3 und 3x), aufeinanderfolgend miteinander verbunden, ein neues Element bilden. Dadurch kann - mittels 4 neuen Elementen (symetrisch untereinander) - eine Modular-Konstruktion errichtet werden.

5. Elemente-Gerüst, gemäß Patentanspruch 1, charakterisiert dadurch, daß ein Trag-Element (3 oder 3x) durch die Zusammenfügung von 2 Halb-Elementen (31 oder 32) gebildet werden kann. Es enthält 4 Randstreifen (6, 11, 35, 33) (4, 11, 35x, 34), geformt nach bemerkenswerten Linien. Eine Modular-Konstruktion wird mittels 16 Trag-Elementen (31 und 32) errichtet.
